# EUROPÄISCHE PATENTSCHRIFT

(11) **EP 1 266 179 B1**
(45) Veröffentlichungstag und Bekanntmachung des Hinweises auf die Patenterteilung: **09.03.2005**
(21) Anmeldenummer: 01911365.3
(22) Anmeldetag: 18.01.2001
(51) Int. Cl.: F23Q 7/00

(54) **GLÜHSTIFTKERZE FÜR EINE BRENNKRAFTMASCHINE**
SHEATHED ELEMENT GLOW PLUG FOR AN INTERNAL COMBUSTION ENGINE
BOUGIE CRAYON DE PRECHAUFFAGE POUR UN MOTEUR A COMBUSTION INTERNE

(30) Priorität: 14.03.2000 DE 10012266
(43) Veröffentlichungstag der Anmeldung: 18.12.2002
(73) Patentinhaber: ROBERT BOSCH GMBH, 70442 Stuttgart (DE)
(72) Erfinder: CARBON, Steffen, 73614 Schorndorf (DE); KERN, Christoph, 71546 Aspach (DE)
(86) Internationale Anmeldenummer: PCT/DE2001/000198
(87) Internationale Veröffentlichungsnummer: WO 2001/069135

(56) Entgegenhaltungen:
- EP-A- 0 745 808
- WO-A-86/01878
- PATENT ABSTRACTS OF JAPAN vol. 1997, no. 06, 30. Juni 1997 (1997-06-30) & JP 09 045464 A (NGK SPARK PLUG CO LTD), 14. Februar 1997 (1997-02-14)

## Beschreibung

### Stand der Technik

Die Erfindung geht aus von einer Glühstiftkerze nach der Gattung des unabhängigen Anspruchs. Es ist bereits eine Glühstiftkerze für eine Brennkraftmaschine mit einem metallischen Gehäuse und einem koaxial verlaufenden Anschlußbolzen bekannt, wobei der Innenraum des metallischen Gehäuses vom Außenraum mittels eines Dichtelements abgedichtet wird. Ein derartiges Dichtelement ist nach dem Stand der Technik als O-Ring oder als Schlauch-Ring ausgebildet (z.B JP-A-09045464).

### Vorteile der Erfindung

Die erfindungsgemäße Glühstiftkerze mit den Merkmalen des unabhängigen Anspruchs hat demgegenüber den Vorteil, dass dann, wenn durch hohe Temperaturen eine Verringerung der Vorspannung im Bereich des Dichtelements auftritt, eine zusätzliche Sicherheit erreicht wird.

Durch die in den Unteransprüchen aufgeführten Maßnahmen ist eine vorteilhafte Weiterbildung und Verbesserung des im Hauptanspruch angegebenen Gegenstands möglich. Besonders vorteilhaft ist, dass das Dichtelement zur Ausbildung zweier Dichtkanten im Querschnitt kreisförmige Bereiche aufweist, die paarweise übereinander angeordnet sind. Ein derartiges Dichtelement ermöglicht eine linienförmige Dichtung und eine gute Anpassung der Form des Dichtelements an den Raum zwischen Anschlußbolzen und Gehäuse der Glühstiftkerze. Vorteilhaft ist weiterhin, den Querschnitt des Dichtelements so zu gestalten, dass es zwei übereinander angeordnete rechteckförmige Bereiche aufweist. Eine derartige Dichtung gewährleistet eine flächige Dichtung mittels zweier übereinander liegender Dichtkanten. Dabei ist es vorteilhaft die Ecken der rechteckförmigen Bereiche abzurunden, da so Material der Dichtung eingespart werden kann. Eine weitere Materialeinsparung und eine einfachere Herstellung kann dadurch vorteilhaft erreicht werden, dass der Querschnitt des Dichtelements aus zwei übereinander angeordneten zweiten kreisförmigen Bereichen ausgebildet ist.

### Zeichnung

Ausführungsbeispiele der Erfindung sind in der Zeichnung dargestellt und in der nachfolgenden Beschreibung näher erläutert. Es zeigen
Figur 1 eine erfindungsgemäße Glühstiftkerze im Längsschnitt und die
Figuren 2 bis 5 verschiedene Ausführungsformen eines Dichtelements einer erfindungsgemäßen Glühstiftkerze im Querschnitt.

### Beschreibung der Ausführungsbeispiele

In Figur 1 ist eine erfindungsgemäße Glühstiftkerze schematisch im Längsschnitt dargestellt. Die Glühstiftkerze weist ein metallisches Gehäuse 3 auf, das radial symmetrisch ist und eine Längsachse 2 besitzt. In dem metallischen Gehäuse 3 ist koaxial am brennraumfernen Ende ein Anschlußbolzen 5 angeordnet, der brennraumseitig mit einem Glühstift 7 verbunden ist. Dieser Glühstift 7 ist ebenfalls koaxial im metallischen Gehäuse 3 angeordnet. Eine derartige Glühstiftkerze ist in einer Brennkraftmaschine derart angeordnet, dass das brennraumseitige Ende des Glühstifts 7 in den Brennraum hineinragt. Mit Hilfe von elektrischem Strom, der über den Anschlußbolzen 5 zum Glühstift 7 gelangt, wird das brennraumseitige Ende des Glühstifts 7 erwärmt, so dass im Brennraum die notwendige Temperatur zur Zündung eines Kraftstoffgemischs erreicht wird. Der dargestellte Glühstift weist weiterhin eine Isolierscheibe 9 auf, wobei der Anschlußbolzen 5 durch die Isolierscheibe 9 hindurch geführt ist. Die Isolierscheibe 9 ist am brennraumfernen Ende des metallischen Gehäuses 3 derart zwischen dem metallischen Gehäuse 3 und dem Anschlußbolzen 5 angeordnet, dass das metallische Gehäuse 3 und der Anschlußbolzen 5 elektrisch voneinander isoliert sind. Die Isolierscheibe 9 wird durch eine über den Anschlußbolzen geführte Rundmutter 11 in ihrer Lage fixiert. Am brennraumseitigen Ende der Isolierscheibe 9 befindet sich in dem Raum zwischen Anschlußbolzen und metallischem Gehäuse ein Dichtelement 13, das ringförmig ausgebildet ist und sich über den gesamten Umfang des Anschlußbolzens erstreckt. Das Dichtelement 13 dichtet den Innenraum des metallischen Gehäuses 3 vom Außenraum ab. Das Dichtelement 13 weist zwei in Richtung der Längsachse 2 übereinander angeordnete Dichtkanten auf, die an der äußeren Oberfläche 6 des Anschlußbolzens anliegen. Weiterhin weist das Dichtelement 13 mindestens zwei in Richtung der Längsachse 2 übereinander angeordnete Dichtkanten auf, die an der inneren Oberfläche 4 des Gehäuses anliegen. Die mindestens zwei in Richtung der Längsachse 2 übereinander angeordneten Dichtkanten des Dichtelements 13 stellen sicher, dass bei hohen Temperaturen, bei denen die Vorspannung der Bauteile, an denen das Dichtelement 13 anliegt, nachlässt, eine zusätzliche Sicherheit erreicht wird.

Eine Ausführungsform eines Dichtelements einer erfindungsgemäßen Glühstiftkerze ist in Figur 2 im Querschnitt schematisch dargestellt. Der Querschnitt des Dichtelements 13 weist vier kreisförmige Bereiche 18 auf, die paarweise nebeneinander angeordnet sind. Die Paare der kreisförmigen Bereiche 18 sind außerdem in Richtung Längsachse 2 übereinander angeordnet. Somit wird an jedem kreisförmigen Bereich 18 eine Dichtkante ausgebildet und zwar an dem Paar kreisförmiger Bereiche 18, das sich in der Zeichnung oben befindet, jeweils eine erste Dichtkante 15, 15' und an dem Paar, das sich in der Zeichnung unten befindet, jeweils eine zweite Dichtkante 16, 16'. Dabei liegen die inneren Dichtkanten des Dichtelements 15' und 16' an der äußeren Oberfläche 6 des Anschlußbolzens 5 an und die äußeren Dichtkanten 15 und 16 an der inneren Oberfläche 4 des metallischen Gehäuses 3 an. Somit ist die Ausbildung von zwei in Richtung der Längsachse 2 übereinanderliegenden Dichtkanten durch das Dichtelement 13 im Querschnitt durch vier kreisförmige Bereiche 18 gewährleistet, dass eine doppelte Sicherheit für die Dichtung auch dann erreicht wird, wenn die Vorspannung der das Dichtelement 13 umgebenden Bauteile temperaturbedingt vermindert ist.

In Figur 3 ist ein weiteres Ausführungsbeispiel eines Dichtelements 13 einer erfindungsgemäßen Glühstiftkerze im Querschnitt schematisch dargestellt. Der Querschnitt des Dichtelements 13 ist hier derart ausgebildet, dass zwei rechteckförmige Bereiche 20 in Richtung der Längsachse übereinander angeordnet sind. In einem bevorzugten Ausführungsbeispiel können dabei die Ecken der rechteckförmigen Bereiche abgerundet sein. Durch die in Figur 3 gezeigte Ausbildung des Dichtelements 13 wird eine eher flächige Dichtung mit jeder Dichtkante 15 und 16 erreicht. Die Anordnung der rechteckförmigen Bereiche 20 übereinander stellt sicher, dass zwei Dichtkanten existieren, die bei temperaturbedingter Verringerung der Vorspannung zusätzliche Sicherheit bieten.

In Kombination der in Figur 2 und 3 dargestellten Ausführungsbeispiele kann das Dichtelement 13 wie in Figur 4 dargestellt realisiert werden. In Figur 4 ist wiederum der Querschnitt eines Dichtelements einer erfindungsgemäßen Glühstiftkerze im Querschnitt schematisch dargestellt. Hierbei sind zwei kreisförmige Bereiche 18 nebeneinander angeordnet und oberhalb dieser beiden kreisförmigen Bereiche 18 ein rechteckförmiger Bereich 20 angeordnet. In einem bevorzugten Ausführungsbeispiel sind die Ecken des rechteckförmigen Bereichs 20 abgerundet. So kann eine Kombination einer linienförmigen und einer flächigen Dichtung erreicht werden. Das Dichtelement 13 kann auch derart ausgebildet sein, dass die beiden kreisförmigen Bereiche 18 oberhalb des rechteckförmigen Bereichs 20 angeordnet sind.

In Figur 5 ist ein weiteres Ausführungsbeispiel eines Dichtelements 13 einer erfindungsgemäßen Glühstiftkerze im Querschnitt schematisch dargestellt. Hierbei sind zwei kreisförmige Bereiche 23 in Richtung der Längsachse übereinander angeordnet. Jeder kreisförmige Bereich 23 weist seitlich innerhalb (versehen mit den Bezugszeichen 15' und 16') sowie außerhalb (versehen mit den Bezugszeichen 15 und 16) Dichtkanten auf, die eine Abdichtung des Innenraums des metallischen Gehäuses 3 gegenüber dem Außenraum ermöglichen. Dabei liegen die inneren Dichtkanten 15' und 16' an der äußeren Oberfläche 6 des Anschlußbolzens 5 und die äußeren Dichtkanten 15 und 16 an der inneren Oberfläche 4 des metallischen Gehäuses 3 an. Das wie in Figur 5 dargestellt ausgebildete Dichtelement 13 weist in besonders einfacher Ausführungsform zwei in Richtung der Längsachse 2 übereinander angeordnete Dichtkanten an der Innenseite und an der Außenseite auf, die bei temperaturbedingter Verringerung der Vorspannung eine zusätzliche Sicherheit bieten.

In einem weiteren bevorzugten Ausführungsbeispiel kann das Dichtelement 13 auch derart ausgebildet sein, dass es mehr als zwei in Richtung der Längsachse übereinander liegende Dichtkanten, die jeweils an der inneren Oberfläche 4 des metallischen Gehäuses 3 und an der äußeren Oberfläche 6 des Anschlußbolzens 5 anliegen, aufweisen. Ein derartiges Dichtelement kann zusätzlich zu den anhand von Figur 2 bis 5 beschriebenen Querschnittsbereichen weitere Paare kreisförmiger Bereiche 18 bzw. rechteckförmige Bereiche 20 oder kreisförmige Bereiche 23 aufweisen, die in Richtung der Längsachse 2 oberhalb oder unterhalb der in den Figuren 2 bis 5 dargestellten Querschnittsbereiche angeordnet sind.

In einem weiteren bevorzugten Ausführungsbeispiel kann das Dichtelement 13 auch derart ausgebildet sein, dass die mindestens 2 übereinander liegenden Dichtkanten 15, 16 und 15', 16', wie in Figur 6 dargestellt, in senkrecht zu der Richtung der Längsachse 2 zueinander verschoben sind. Dies bedeutet, dass die Dichtkante 15 nach außen verschoben zur Dichtkante 16 liegt, bezogen auf die Richtung senkrecht zur Längsachse 2. Analog liegt die Dichtkante 15' nach innen verschoben zur Dichtkante 16'. Die Dichtkanten 15 und 16 bzw. 15' und 16' sind jedoch weiterhin übereinander angeordnet. Dies wird dadurch erreicht, dass der rechteckförmige Bereich 20, der die Dichtkanten 15 und 15' bildet, eine größere Ausdehnung in die Richtung senkrecht zur Längsachse aufweist als der rechteckförmige Bereich, der die Dichtkanten 16 und 16' bildet. Somit weist der rechteckförmige Bereich 20, der die Dichtkanten 15 und 15' bildet, eine größere Fläche auf als der rechteckförmige Bereich 20, der die Dichtkanten 16 und 16' ausbildet. Analog kann Ausbildung von zueinander senkrecht zur Längsachse verschobenen Dichtkanten 15 und 16 bzw. 15' und 16' auch mit ersten und zweiten kreisförmigen Bereichen oder einer Kombination von rechteckförmigen Bereichen und kreisförmigen Bereichen erreicht werden.

## Patentansprüche

1. Glühstiftkerze für eine Brennkraftmaschine, mit einem Glühstift (7), einem zu diesem koaxial verlaufenden Anschlußbolzen (5) und mit einem ringförmigen Dichtelement (13), das mit wenigstens zwei Dichtkanten (15, 15', 16, 16')an einer äußeren Oberfläche (6) des Anschlußbolzens (5) anliegt, **dadurch gekennzeichnet, dass** die Glühstiftkerze ein metallisches Gehäuse (3) zur Fixierung der Glühstiftkerze an der Brennkraftmaschine aufweist, wobei in dem Gehäuse (3) an einem brennraumfernen Ende der Glühstiftkerze der Anschlußbolzen (5) angeordnet ist und das einerseits an dem Anschlußbolzen (5) anliegende Dichtelement (13) andererseits mit mindestens zwei Dichtkanten (15, 15', 16, 16') an einer inneren Oberfläche (4) des Gehäuses (3) anliegt.

2. Glühstiftkerze nach Anspruch 1 **dadurch gekennzeichnet, dass** das Dichtelement (13) zur Ausbildung der mindestens zwei Dichtkanten (15,16 und 15'16') im Querschnitt mindestens vier kreisförmige Bereiche (18), paarweise übereinander in Richtung einer Längsachse (2) des metallischen Gehäuses angeordnet, aufweist.

3. Glühstiftkerze nach Anspruch 1 **dadurch gekennzeichnet, dass** das Dichtelement (13) zur Ausbildung der mindestens zwei Dichtkanten (15,16 und 15'16') im Querschnitt mindestens zwei rechteckförmige Bereiche (20), übereinander in Richtung einer Längsachse (2) des metallischen Gehäuses angeordnet, aufweist.

4. Glühstiftkerze nach Anspruch 1 **dadurch gekennzeichnet, dass** das Dichtelement (13) zur Ausbildung der mindestens zwei Dichtkanten (15,16 und 15'16') im Querschnitt mindestens zwei kreisförmige Bereiche (18), paarweise nebeneinander angeordnet, und mindestens einen rechteckförmigen Bereich (20) aufweist, wobei die mindestens zwei paarweise nebeneinander angeordneten kreisförmigen Bereiche (18) und der mindestens eine rechteckförmige Bereich (20) in Richtung einer Längsachse (2) des metallischen Gehäuses übereinander angeordnet sind.

5. Glühstiftkerze nach Anspruch 3 oder 4 **dadurch gekennzeichnet, dass** die rechteckförmigen Bereiche (20) abgerundete Ecken aufweisen.

6. Glühstiftkerze nach Anspruch 1 **dadurch gekennzeichnet, dass** das Dichtelement (13) zur Ausbildung der mindestens zwei Dichtkanten (15,16 und 15 '16') im Querschnitt mindestens zwei kreisförmige Bereiche (23), übereinander in Richtung einer Längsachse (2) des metallischen Gehäuses angeordnet, aufweist.

## Claims

1. Pencil-type heater plug for an internal combustion engine, with heater pencil (7), with a connecting bolt (5), running coaxially to it and with an annular sealing element (13) which comes to bear with at least two sealing edges (15, 15' and 16, 16') on an outer surface (6) of the connecting bolt (5), **characterized in that** the pencil-type heater plug has a metallic housing (3) for fixing the pencil-type heater plug to the internal combustion engine, the connecting bolt (5) being arranged in the housing (3) at an end of the pencil-type heater plug which is remote from the combustion chamber, and the sealing element (13), which on one side comes to bear on the connecting bolt (5), on the other side comes to bear with at least two sealing edges (15, 15', 16, 16') on an inner surface (4) of the housing (3).

2. Pencil-type heater plug according to Claim 1, **characterized in that**, to form the at least two sealing edges (15, 16 and 15', 16'), the sealing element (13) has, in cross section, at least four circular regions (18) arranged one above the other in pairs in the direction of a longitudinal axis (2) of the metallic housing.

3. Pencil-type heater plug according to Claim 1, **characterized in that**, to form the at least two sealing edges (15, 16 and 15', 16'), the sealing element (13) has, in cross section, at least two rectangular regions (20) arranged one above the other in the direction of a longitudinal axis (2) of the metallic housing.

4. Pencil-type heater plug according to Claim 1, **characterized in that**, to -form the at least two sealing edges (15, 16 and 15', 16'), the sealing element (13) has, in cross section, at least two circular regions (18) arranged next to one another in pairs and at least one rectangular region (20), the at least two circular regions (18) arranged next to one another in pairs and the at least one rectangular region (20) being arranged one above the other in the direction of a longitudinal axis (2) of the metallic housing.

5. Pencil-type heater plug according to Claim 3 or 4, **characterized in that** the rectangular regions (20) have rounded-off corners.

6. Pencil-type heater plug according to Claim 1, **characterized in that**, to form the at least two sealing edges (15, 16 and 15', 16'), the sealing element (13) has, in cross section, at least two circular regions (23) arranged one above the other in the direction of a longitudinal axis (2) of the metallic housing.

## Revendications

1. Bougie crayon de préchauffage pour moteur à combustion interne, comportant un crayon de préchauffage (7), une tige de raccordement (5) coaxiale à ce dernier et un élément d'étanchéité (13) annulaire qui est en contact avec une surface extérieure (6) de la tige de raccordement (5) par l'intermédiaire d'au moins deux arêtes d'étanchéité (15, 15', 16, 16'),
**caractérisée en ce que**
la bougie crayon de préchauffage présente une enveloppe (3) métallique permettant de fixer la bougie crayon de préchauffage dans le moteur à combustion interne, la tige de raccordement (5) étant disposée dans l'enveloppe (3) à l'extrémité de la bougie crayon de préchauffage opposée à la chambre de combustion, et l'élément d'étanchéité (13) qui, d'une part, est en contact avec la tige de raccordement (5), est d'autre part en contact avec une surface intérieure (4) de l'enveloppe (3) par l'intermédiaire d'au moins deux arêtes d'étanchéité (15, 15', 16, 16').

2. Bougie crayon de préchauffage selon la revendication 1,
**caractérisée en ce que**
pour former les au moins deux arêtes d'étanchéité (15, 16 et 15', 16') l'élément d'étanchéité (13) présente dans sa section transversale au moins quatre portions circulaires (18) disposées par paires superposées dans le sens d'un axe longitudinal (2) de l'enveloppe métallique.

3. Bougie crayon de préchauffage selon la revendication 1,
**caractérisée en ce que**
pour former les au moins deux arêtes d'étanchéité (15, 16 et 15', 16') l'élément d'étanchéité (13) présente dans sa section transversale au moins deux portions rectangulaires (20) superposées dans le sens d'un axe longitudinal (2) de l'enveloppe métallique.

4. Bougie crayon de préchauffage selon la revendication 1,
**caractérisée en ce que**
pour former les au moins deux arêtes d'étanchéité (15, 16 et 15', 16') l'élément d'étanchéité (13) présente dans sa section transversale au moins deux portions circulaires (18) disposées par paires adjacentes et au moins une portion rectangulaire (20), les au moins deux portions circulaires (18) disposées par paires adjacentes et l'au moins une portion rectangulaire (20) étant superposées dans le sens d'un axe longitudinal (2) de l'enveloppe métallique.

5. Bougie crayon de préchauffage selon la revendication 3 ou 4,
**caractérisée en ce que**
les portions rectangulaires (20) présentent des coins arrondis.

6. Bougie crayon de préchauffage selon la revendication 1,
**caractérisée en ce que**
pour former les au moins deux arêtes d'étanchéité (15, 16 et 15', 16') l'élément d'étanchéité (13) présente dans sa section transversale au moins deux portions circulaires (23) superposées dans le sens d'un axe longitudinal (2) de l'enveloppe métallique.
